# EUROPÄISCHE PATENTSCHRIFT

(11) **EP 2 748 683 B1**
(45) Veröffentlichungstag und Bekanntmachung des Hinweises auf die Patenterteilung: **06.04.2016**
(21) Anmeldenummer: 11813312.3
(22) Anmeldetag: 24.08.2011
(51) Int. Cl.: G04B 1/02, G04B 5/18, G04B 11/00

(54) **MOTOREN**
MOTORS
MOTEURS

(43) Veröffentlichungstag der Anmeldung: 02.07.2014
(73) Patentinhaber: Frank, Walerij, 56073 Koblenz (DE)
(72) Erfinder: Frank, Walerij, 56073 Koblenz (DE)
(86) Internationale Anmeldenummer: PCT/DE2011/001654
(87) Internationale Veröffentlichungsnummer: WO 2013/026427

(56) Entgegenhaltungen:
- CH-A- 347 137
- DE-U1- 29 601 017
- FR-A- 1 268 317

## Beschreibung

Die Erfindung bezieht sich auf das Gebiet der Mechanik und zwar auf die Motoren.

Ziel der Erfindung - Schaffung von Motoren in denen als Treibkraft - Kraft der Elastizitätsspannung verwendet wird.

Auf der Fig.0.0.1 ist das kinematische Schema des Motors dargestellt. Der Motor besteht aus einem drehbaren gelagerten Rad 1, dem Arbeitselement 8, der aus der drehbaren gelagerten Stutzrolle 2, der Achse 3, dem Schieber 4, der Führung 5 und dem elastischen Element 6, in diesem Fall der Feder, besteht und dem feststehenden Ring 7, der Teil des Gehäuse des Motors und zentral zu dem Rad 1 ist.

Es dürfen mehrere Arbeitselemente 8 auf das Rad 1 angebracht werden, auch von der Länge des Rades gesehen.

Der Motor funktioniert folgendermaßen: Der Schieber 4, auf den die Achse 3, die Dank der Führung 5 parallel zu der Drehachse "O" ausgerichtet ist, ein Ausflug "c" relativ der Achse des Schiebers hat und auf der die Stutzrolle 2 frei sitzt, angebracht ist, bewegt sich, beim drücken auf die Stutzrolle 2 in die Richtung der Drehachse "O", nach unten, und spannt damit die Feder 6 an. Im unangespannten Zustand liegt die Stutzrolle 2 auf dem Umfangsdurchmesser "D₁". Der Arbeitselement 8 wird in dem Ring 7, der den inneren Durchmesser "D", der größer als der Durchmesser "D₂" des Rades 1 und geringer als der Umfangsdurchmesser "D₁", hat, angespannt. Dabei entsteht die Normalkraft "F_{N}", die Dank dem Ausflug "c", den auch die Achse des Schiebers 4 relativ der Drehachse "O" hat, einen rechtsdrehenden Moment verursacht. Das Rad 1 dreht sich nach rechts und die Stutzrolle 2 läuft dabei dem inneren Kreis des Ringes 7 entlang.

Die Entstehung des Drehmoments kann man auch folgendermaßen zu erklären (siehe Fig.0.0.2): Mal angenommen, die Stutzrolle liegt direkt auf der Achse des Schiebers. Dabei entstehen Kräfte "F_{1"}, die den linksdrehenden und "F₂", die den rechtsdrehenden Momente, verursachen. Die beiden Drehmomente gleichen sich aus. Mit der Verlagerung der Stutzrolle auf den Durchmesser, der parallel der Schiebersachse ist, löst sich die Kraft "F₁" auf und die Kraft "F_{2"} wird gleich der Kraft "F_{N}", die auf den Schieber wirkt.

Der Motor hat folgender Drehmoment: $M = η ⋅ {F}_{N} ⋅ c ⋅ k ;$

Wobei:
η - Wirkungsgrad des Motors.
F_{N} - Die Normalkraft.
c - Der Ausflug der Achse des Schiebers relativ der Drehachse "O" des Rades.
k - Anzahl der Arbeitselemente.

Es sind auch Ausführungen des Motors möglich, in denen die Arbeitselemente auf der inneren Seite eines drehbaren gelagerten Ringes angebracht sind. Die Anspannung der Arbeitselemente erfolgt in diesem Fall mit Hilfe einer feststehenden Welle, die Teil des Gehäuse, zentral mit dem Rad ist und einen größeren Durchmesser als der Durchmesser, auf dem die Stutzrollen 2 in unangespanntem Zustand liegen, hat.

Die Motoren können von verschiedenen Kräften, die in der Natur vorkommen angetrieben werden (siehe Fig. 0.0.3 a), in dem die Arbeitselemente 1, durch Aufschiebung einer nicht drehbaren Hülse 2, die z.B. konische innere Oberfläche hat, angespannt werden. Dabei, durch Änderung der Kraft "F", verschiedene Leistungen des Motors erreicht werden können.

Auf der Fig. 0.0.3 b ist ein Beispiel dargestellt, in dem der Motor von der Gravitationskraft angetrieben wird. Dabei ist die Absenkung "h" des Gewichtes 1, der Weg den er zurücklegt zu dem Zeitpunkt des Stillstandes des Motors wegen dem Verschleiß und dem vollen Verlust der Elastizität oder bis dem Zeitpunkt, bis die Leistung des Motors noch zufrieden stellend ist. Das Letzte ist die Lebensdauer des Motors, die berechnet werden kann.

Auf der Fig. 0.0.4 ist ein Beispiel der Ausführung des Motors dargestellt, der als Antrieb einer Taschenuhr dient. Der Motor besteht aus dem Rad 1, dem Arbeitselement 2 und dem Ring 3.

## Patentansprüche

1. Motor, der von der Elastizitätsspannungskraft angetrieben wird, wobei er aus einem drehbar gelagerten Rad (1), auf dem eines oder mehrere Arbeitselemente (8) angebracht sind, und aus einem feststehenden Ring (7), der Teil des Gehäuses und koaxial zu dem Rad ist, besteht,
wobei das Arbeitselement (8) aus einem elastischen Element (6), einem Schieber (4), einer Führung (5) und einer drehbar gelagerten Stützrolle (2) zusammengesetzt wird, wobei die Stützrolle freisitzend auf einer Achse (3) angebracht ist, welche Achse auf dem Schieber (4) angebracht ist, wobei die Achse (3) einen Ausflug (C) relativ zu der Achse des Schiebers besitzt, die den gleichen Ausflug relativ zu der Drehachse des Rades (1) hat,
wobei das elastische Element (6) durch den Schieber angespannt wird, in dem der Schieber (4) sich in der Führung (5) fortbewegen kann, welche Führung die parallele Lage der Achse (3) der Stützrolle (2) zu der Drehachse des Rades (1) sichert, so dass, beim Druck auf die Stützrolle in Richtung des Zentrums des Rades (1), das elastische Element angespannt wird,
dabei ist der Umfangsdurchmesser (D1) des Ringes (7), in dem das Arbeitselement (8) angespannt wird, auf welchem Ring die Stützrolle sich befindet in unangespanntem Zustand, größer als der innere Durchmesser (D) und der innere Durchmesser (D) ist größer als der Durchmesser (D2) des Rades (1),
dabei entsteht zwischen der Stützrolle (2) und der inneren Oberfläche des Ringes (7) eine Normalkraft, die entlang der Schieberachse wirkt und damit ein Drehmoment und eine Drehung des Rades (1) auslöst, wobei die Stützrolle entlang der inneren Oberfläche des Ringes (7) läuft.

2. Motor, der von der Elastizitätsspannungskraft angetrieben wird, wobei er aus einem drehbar gelagerten Ring (7) besteht, in welchem Ring eines oder mehrere Arbeitselemente (8) innen angebracht sind, und deren Anspannung mit Hilfe einer feststehenden Welle, die Teil des Gehäuses und koaxial zu einem feststehenden Rad (1) ist, erfolgt,
wobei das Arbeitselement (8) oder die Arbeitselemente (8) aus einem elastischen Element (6), einem Schieber (4), einer Führung (5) und einer drehbar gelagerten Stützrolle (2) zusammengesetzt werden, wobei die Stützrolle freisitzend auf einer Achse (3) angebracht ist, welche Achse auf dem Schieber (4) angebracht ist, wobei die Achse (3) einen Ausflug (C) relativ zu der Achse des Schiebers besitzt, die den gleichen Ausflug relativ zu der Drehachse des Ringes (7) hat,
wobei das elastische Element (6) durch den Schieber angespannt wird, in dem der Schieber (4) sich in der Führung (5) fortbewegen kann, welche Führung die parallele Lage der Achse (3) der Stützrolle (2) zu der Drehachse des Ringes (7) sichert, so dass, beim Druck auf die Stützrolle in Richtung des Zentrums des Ringes (7), das elastische Element angespannt wird,
wobei der drehbar gelagerte Ring einen größeren Durchmesser hat als der Umfangsdurchmesser auf dem die Stützrolle sich im unangespannten Zustand befindet,
dabei entsteht zwischen der Stützrolle (2) und der inneren Oberfläche des Ringes (7) eine Normalkraft, die entlang der Schieberachse wirkt und damit ein Drehmoment und eine Drehung des Ringes (7) auslöst, wobei die Stützrolle entlang der inneren Oberfläche des Ringes (7) läuft.

3. Motor nach Anspruch 1, indem die Arbeitselemente (8) durch Aufschiebung einer nicht drehbaren Hülse, die innen eine konische Oberfläche hat, angespannt werden.

4. Motor nach Anspruch 2, indem die Arbeitselemente (8) durch Aufschiebung der feststehenden Welle, die nicht drehbar ist und eine konische Oberfläche hat, angespannt werden.

## Claims

1. Motor, which is driven by elastic tension force, wherein it consists of a pivoting wheel (1), on which one or more working elements (8) are fitted, and from a stationary ring (7), which is part of the housing and coaxial to the wheel,
wherein the working element (8) is composed of an elastic element (6), a valve (4), a guide (5) and a pivoting supporting roller (2), wherein the supporting roller is attached in a freely-positioned way to an axis (3), whose axis is attached to the valve (4), wherein the axis (3) has a deviation (C) relative to the axis of the valve, which has the same deviation relative to the rotary axis of the wheel (1),
wherein the elastic element (6) is tensioned by the valve, in which the valve (4) can move along the guide (5), whose guide secures the parallel location of the axis (3) of the supporting roller (2) to the rotary axis of the wheel (1), so that the elastic element is tensioned upon pressure on the supporting roller in the direction of the centre of the wheel (1),
thereby the circumferential diameter (D1) of the ring (7), in which the working element (8) is tightened, on whose ring the supporting roller is located in an untightened state, is larger than the inner diameter (D) and the inner diameter (D) is larger than the diameter (D2) of the wheel (1),
thereby a normal force exists between the supporting roller (2) and the inner surface of the ring (7), which has an effect along the valve axis thus triggering a torsional moment and a turning of the wheel (1), wherein the supporting roller runs along the inner surface of the ring (7).

2. Motor, which is driven by elastic tension force, wherein it consists of a pivoting ring (7), inside whose ring one or more working elements (8) are fitted, and whose tension occurs with help of a stationary spindle, part of the housing and coaxial to a stationary wheel (1),
wherein the working element (8) or working elements (8) are composed of an elastic element (6), a valve (4), a guide (5) and a pivoting supporting roller (2), wherein the supporting roller is attached in a freely-positioned way to an axis (3), whose axis is attached to the valve (4), wherein the axis (3) has a deviation (C) relative to the axis of the valve, which has the same deviation relative to the rotary axis of the ring (7),
wherein the elastic element (6) is tensioned by the valve, in which the valve (4) can move along the guide (5), whose guide secures the parallel location of the axis (3) of the supporting roller (2) to the rotary axis of the ring (7), so that the elastic element is tensioned upon pressure on the supporting roller in the direction of the centre of the ring (7),
wherein the pivoting ring has a larger diameter than the circumferential diameter on which the supporting roller is located in an untightened state,
thereby a normal force exists between the supporting roller (2) and the inner surface of the ring (7), which has an effect along the valve axis thus triggering a torsional moment and a turning of the ring (7), wherein the supporting roller runs along the inner surface of the ring (7).

3. Motor as per Claim 1, in which the working elements (8) are tightened by a sliding of a non-pivoting sleeve, which has a conical surface inside.

4. Motor as per Claim 2, in which the working elements (8) are tightened by a sliding of the stationary spindle, which is not pivoting and has a conical surface.

## Revendications

1. Moteur entraîné par force de tension élastique étant composé d'une roue (1) montée de façon à pouvoir pivoter, sur laquelle un ou plusieurs éléments de travail (8) sont fixés, et d'une bague (7) statique qui fait partie du boîtier et est disposée de manière coaxiale à la roue,
l'élément de travail (8) étant composé d'un élément élastique (6), d'un curseur (4), d'une commande (5) et d'un rouleau d'appui (2) monté de façon à pouvoir pivoter, sachant que ledit rouleau d'appui est fixé librement sur un axe (3), ledit axe est fixé sur le curseur (4), sachant que ledit axe (3) possède une sortie (C) par rapport à l'axe du curseur qui a la même sortie par rapport à l'axe de rotation de la roue (1),
l'élément élastique (6) étant serré par le curseur tandis que le curseur (4) peut se déplacer dans la commande (5), ladite commande assure la position parallèle de l'axe (3) du rouleau d'appui (2) par rapport à l'axe de rotation de la roue (1), de telle sorte que l'élément élastique est serré lorsque le rouleau d'appui est soumis à de la pression en direction du centre de la roue (1),
sachant que le diamètre correspondant à la circonférence (D1) de la bague (7) dans laquelle l'élément de travail (8) est serré, sur ladite bague le rouleau d'appui se trouve en un état non serré, est plus grand que le diamètre intérieur (D) et que ledit diamètre intérieur (D) est plus grand que le diamètre (D2) de la roue (1),
sachant qu'est générée entre le rouleau d'appui (2) et la surface intérieure de la bague (7) une force verticale qui agit le long de l'axe coulissant et déclenche ainsi un couple et une rotation de la roue (1), le rouleau d'appui longeant la surface intérieure de la bague (7).

2. Moteur entraîné par force de tension élastique étant composé d'une roue (1) montée de façon à pouvoir pivoter dans laquelle un ou plusieurs éléments de travail (8) sont fixés et dont l'allongement s'effectue à l'aide d'un arbre statique qui fait partie du boîtier et est disposé de manière coaxiale à la roue (1),
l'élément de travail (8) ou les éléments de travail (8)) étant composés d'un élément élastique (6), d'un curseur (4), d'une commande (5) et d'un rouleau d'appui (2) monté de façon à pouvoir pivoter, sachant que ledit rouleau d'appui est fixé librement sur un axe (3), ledit axe est fixé sur le curseur (4), sachant que ledit axe (3) possède une sortie (C) par rapport à l'axe du curseur qui a la même sortie par rapport à l'axe de rotation de la bague (7),
l'élément élastique (6) est serré par le curseur tandis que le curseur (4) peut se déplacer dans la commande (5), ladite commande assure la position parallèle de l'axe (3) du rouleau d'appui (2) par rapport à l'axe de rotation de la roue (1), de telle sorte que l'élément élastique est serré lorsque le rouleau d'appui est soumis à de la pression en direction du centre de la bague (7),
la bague montée de façon à pouvoir pivoter ayant un diamètre plus grand que le diamètre correspondant à la circonférence sur lequel le rouleau d'appui se trouve en un état non serré,
sachant qu'est générée entre le rouleau d'appui (2) et la surface intérieure de la bague (7) une force verticale qui agit le long de l'axe coulissant et déclenche ainsi un couple et une rotation de la bague (7), le rouleau d'appui longeant la surface intérieure de la bague (7).

3. Moteur, selon la revendication 1, dans lequel les éléments de travail (8) sont serrés par le report d'une douille non rotative présentant une surface intérieure conique.

4. Moteur, selon la revendication 2, dans lequel les éléments de travail (8) sont serrés par le report de l'arbre statique non rotatif présentant une surface intérieure conique.
